# EUROPÄISCHE PATENTSCHRIFT

(11) **EP 0 238 006 B1**
(45) Veröffentlichungstag und Bekanntmachung des Hinweises auf die Patenterteilung: **23.05.1990**
(21) Anmeldenummer: 87103756.0
(22) Anmeldetag: 16.03.1987
(51) Int. Cl.: B21D 43/04, B30B 15/30

(54) **Vorrichtung zum Herstellen von gepressten Formteilen od.dgl.**
Device for manufacturing pressed mouldings or the like
Dispositif pour la fabrication des pièces moulées par pressage, ou similaire

(30) Priorität: 20.03.1986 DE 8607727 U
(43) Veröffentlichungstag der Anmeldung: 23.09.1987
(73) Patentinhaber: Hoesch Maschinenfabrik Deutschland Aktiengesellschaft, 44145 Dortmund (DE)
(72) Erfinder: Orth, Heinz-Dieter, D-4600 Dortmund 30 (DE); Reyer, Manfred, Dipl.-Ing., D-4600 Dortmund 30 (DE); Sauerwald, Walter, Dipl.-Ing., D-4600 Dortmund 30 (DE)

(56) Entgegenhaltungen:
- DE-A- 3 240 689
- DE-B- 2 035 828
- US-A- 4 011 699

## Beschreibung

Die Erfindung bezieht sich auf eine Vorrichtung zum Herstellen von gepreßten Formteilen o. dgl., mit einer Presse, einer Beschick- und einer Entleervorrichtung, wobei die Beschick- und die Entleervorrichtung je einen Führungsträger und einen von einem Verschiebeantrieb angetriebenen Beschick- bzw. Entleerarm aufweisen.

Bei einer bekannten Vorrichtung der vorgenannten Art werden der Beschick- und der Entleeram von je einem elektromotorischen Verschiebeantrieb angetrieben.

Ein derartiger Verschiebeantrieb, der während eines Preßzyklus den Beschick- bzw. Entleerarm zweimal vom Stillstand auf die Höchstgeschwindigkeit beschleunigen und zweimal von der Höchstgeschwindigkeit bis zum Stillstand verzögern muß, ist jedoch wegen einer großen Schwungmasse nur für verhältnismäßig niedrige Verschiebegeschwindigkeiten geeignet.

Niedrige Verschiebegeschwindigkeiten des Beschick- und des Entleerarms wirken sich jedoch ungünstig auf die Beschick- und die Entleerzeit der Presse aus.

Der Erfindung liegt die Aufgabe zugrunde, für eine Beschick- und eine Entleervorrichtung je einen Verschiebeantrieb zu schaffen, der eine kurze Beschick- bzw. Entleerzeit der Presse ermöglicht.

Erfindungsgemäß wird diese Aufgabe dadurch gelöst, daß jeder Verschiebeantrieb der Beschick- bzw. Entleervorrichtung aus mindestens zwei an einem Führungsträger befestigten Hubzylindem besteht, deren Hublängen kürzer als der Verschiebeweg des Beschick- und Entleerarms sind.

Nach einem weiteren Merkmal der Erfindung sind jedem Verschiebeantrieb der Beschick- bzw. Entleervorrichtung zwei Andrückvorrichtungen zum Halten des Beschick- bzw. Entleerarms in den Endlagen des Verschiebeweges zugeordnet.

Jede Andrückvorrichtung der Beschick- bzw. Entleervorrichtung weist einen Andrückzylinder und einen Andrückhebel auf.

Jeder Andrückhebel der Beschick- bzw. Entleervorrichtung weist eine Andrückrolle auf.

Zweckmäßigerweise ist jeder Hubzylinder der Beschick- bzw. Entleervorrichtung ein Pneumatikzylinder.

Im folgenden wird die Erfindung anhand einer Zeichnung, in der ein Ausführungsbeispiel schematisch dargestellt ist, näher beschrieben.

Es zeigt
Fig. 1 ein Vorrichtung zum Herstellen von gepreßten Formteilen im Schnitt,
Fig. 2 einen Teilausschnitt A der Fig. 1 in vergrößertem Maßstab,
Fig. 3 einen Schnitt entsprechend der Linie 111-111 in Fig. 2.

Eine Vorrichtung 1 zum Herstellen von gepreßten Formteilen enthält eine hydraulische Presse 2, eine Beschickvorrichtung 3 und eine Entleervorrichtung 4.

Die hydraulische Presse 2 besitzt einen Pressenrahmen 5, dessen untere Traverse 6 ein unteres Formwerkzeug 7 trägt.

An einer verschiebbaren Pressentraverse 8 ist ein oberes Formwerkzeug 9 befestigt. Angetrieben wird die verschiebbare Pressentraverse 8 von einem Preßzylinder 10.

Die Beschickvorrichtung 3 und die Entleervorrichtung 4 weisen je einen an dem Pressenrahmen 5 befestigten Ausleger 11, 12, eine heb- und senkbare Säule 13, 14 und einen Führungsträger 15, 16 auf.

Die Säule 13 der Beschickvorrichtung 3 ist mit dem Führungsträger 15, die Säule 14 der Entleervorrichtung 4 mit dem Führungsträger 16 fest verbunden.

Die Hub- und Absenkbewegung einer jeden Säule 13, 14 erzeugt ein Getriebemotor 17, 18 über ein Ritzel (nicht dargestellt) und eine Zahnstange 19, 20.

Der Führungsträger 15 dient der waagerechten Führung eines Beschickarms 21 und der Aufnahme eines Verschiebeantriebes 22 für den Beschickarm 21. An dem Beschickarm 21 ist eine Greifvorrichtung 23 zum Ergreifen und Ablegen von Preßgut 24 angeordnet.

Der Führungsträger 16 dient der waagerechten Führung eines Entleerarms 25 und der Aufnahme eines. Verschiebeantriebes 26 für den Entleerarm 25. An dem Entleerarm 25 ist eine Greifvorrichtung 27 zum Ergreifen und Ablegen eines gepreßten Formteils 28 angeordnet.

Die Führungsträger 15, 16 sind völlig gleich ausgebildet, ebenso der Beschickarm 21 und der Entleerarm 25 sowie die Verschiebeantriebe 22, 26.

Jeder Führungsträger 15, 16 hat acht Führungsrollen 29, 30, 31, 32, 33, 34, 35, 36 mit waagerechter Drehachse und vier Führungsrollen 37, 38, 39, 40 mit senkrechter Drehachse.

Der Beschickarm 21 und der Entleerarm 25 setzen sich jeweils aus drei Vierkantrohren 41, 42, 43 und zwei Endstücken 44, 45 zusammen.

Jeder Verschiebeantrieb 22, 26 besteht aus vier Hubzylindern 46, 47, 48, 49, deren Hublängen 50, 51 52, 53 kürzer als der Verschiebeweg 54, 55 des Beschickarms 21 bzw. Entleerarms 25 sind.

Die Hubzylinder 46 bis 49 sind völlig gleich ausgebildete Pneumatikzylinder.

Jedem Verschiebeantrieb 22, 26 sind zwei Andrückvorrichtungen 56, 57 zum Halten des Beschickarms 21 bzw. Entleerarms 25 in den Endlagen 58, 59, 60, 61 zugeordnet.

Jede Andrückvorrichtung 56, 57 enthält einen Andrückzylinder 62, 63, einen Andrückhebel 64, 65 und eine Andrückrolle 66, 67.

Zu Beginn des Beschickvorganges werden nacheinander das auf einem Gestell 68 liegende Preßgut 24 von der Greifvorrichtung 23 ergriffen und die Andrückrolle 67 von dem Endstück 45 des Beschickarms 21 abgeschwenkt.

Anschließend wird der Getriebemotor 17 eingeschaltet, der ein Hochheben der Säule 13, des Führungsträgers 15, der Greifvorrichtung 23 und des Preßguts 24 um ein Maß 69 bewirkt.

Hiernach wird der Beschickarm 21 durch die Hubzylinder 47, 49 auf der Hublänge 51, 53 von Stillstand auf eine Verschiebegeschwindigkeit Vi beschleunigt. Wegen der Reibung zwischen dem Führungsträger 15 und dem Beschickarm 21 fällt die Verschiebegeschwindigkeit Vᵢ in dem Verschiebebereich 70 geringfügig auf eine Verschiebegeschwindigkeit V₂ ab.

Das Abbremsen des Beschickarms 21 von der Verschiebegeschwindigkeit V₂ bis zum Stillstand bewirken die Hubzylinder 46, 48 auf der Hublänge 50,52.

In der Endlage 59 des Beschickarms 21 wird durch Betätigung des Andrückzylinders 62 die Andrückrolle 66 gegen das Endstück 44 gedrückt.

Sodann werden nacheinander das Preßgut 24 auf das untere Formwerkzeug 7 abgelegt, die Andrückrolle 66 von dem Endstück 44 abgeschwenkt und der Beschickarm 21 durch die Hubzylinder 46, 48 auf der Hublänge 50, 52 vom Stillstand auf eine Verschiebegeschwindigkeit V₃ beschleunigt.

Der Beschickarm 21, der wegen der Reibungsverhältnisse in dem Verschiebebereich 70 auf eine etwas geringere Verschiebegeschwindigkeit V₄ abfällt, wird durch die Hubzylinder 47, 49 auf der Hublänge 51, 53 bis zum Stillstand abgebremst.

Der Beschickarm 21 wird nun durch Andrücken der Andrückrolle 67 an das Endstück 45 in einer bestimmten waagerechten Position gehalten.

Danach werden die Säule 13, der Führungsträger 15, der Beschickarm 21 und die Greifvorrichtung 23 um das Maß 69 abgesenkt. Die Greifvorrichtung 23 ist in dieser Stellung zum Ergreifen von neuem Preßgut bereit.

Sobald der Beschickarm 21 den Bereich der Presse 2 verlassen hat, wird das auf dem unteren Formwerkzeug 7 abgelegte Preßgut 24 durch Verschieben des oberen Formwerkzeuges 9 nach unten zu einem Formteil verpreßt.

Das gepreßte Formteil wird dann bei geöffneter Presse 2 mit der Entleervorrichtung 4 von dem unteren Formwerkzeug 7 auf ein Gestell 71 transportiert.

Die Bewegungen des Entleerarms 25 laufen in gleicher Weise ab wie beim Beschickarm 21.

## Patentansprüche

1. Vorrichtung zum Herstellen von gepreßten Formteilen oder dergleichen, mit einer Presse (2), einer Beschick- (3) und einer Entleervorrichtung (4), wobei die Beschick- (3) und die Entleervorrichtung (4) je einen Führungsträger (15, 16) und einen von einem Verschiebeantrieb (22, 26) angetriebenen Beschick- (21) und Entleerarm (25) aufweisen, dadurch gekennzeichnet, daß jeder Verschiebeantrieb (22, 26) der Beschick- (3) bzw. Entleervorrichtung (4) aus mindestens zwei an einem Führungsträger (15, 16) befestigten Hubzylindern (46, 47, 48, 49) besteht, deren Hublängen (50, 51, 52, 53) kürzer als der Verschiebeweg (54, 55) des Beschickarms (21) bzw. Entleerarms (25) sind.

2. Vorrichtung nach Anspruch 1, dadurch gekennzeichnet, daß jedem Verschiebeantrieb (22, 26) der Beschick- (3) bzw. Entleervorrichtung (4) zwei Andrückvorrichtungen (56, 57) zum Halten des Beschickarms (21) bzw. Entleerarms (25) in den Endlagen (58, 59, 60, 61} des Verschiebeweges (54, 55) zugeordnet sind.

3. Vorrichtung nach den Ansprüchen 1 und 2, dadurch gekennzeichnet, daß jede Andrückvorrichtung (56, 57) der Beschick- (3) bzw. Entleerungsvorrichtung (4) einen Andrückzylinder (62, 63) und einen Andrückhebel (64, 65) aufweist.

4. Vorrichtung nach den Ansprüchen 1 und 2, dadurch gekennzeichnet, daß jeder Andrückhebel (64, 65) der Beschick- (3) bzw. Entleervorrichtung (4) eine Andrückrolle (66, 67) aufweist.

5. Vorrichtung nach Anspruch 1, dadurch gekennzeichnet, daß jeder Hubzylinder (46 bis 49) der Beschick- (3) bzw. Entleervorrichtung (4) ein Pneumatikzylinder ist.

## Claims

1. Apparatus for the manufacture of pressed mouldings or the like, comprising a press (2), a loading device (3) and an unloading device (4), wherein the loading device (3) and the unloading device (4) each comprise a guidance carrier (15, 16) and a loading arm (21) and an unloading arm (25) driven by respective displacement drives (22, 26), characterised in that each displacement drive (22, 26) of the loading device (3) and the unloading device (4) consists of at least two displacement cylinders (46, 47, 48, 49) secured to a guidance carrier (15, 16), with the stroke lengths (50, 51, 52, 53) of the cylinders being shorter than the displacement paths (54, 55) of the loading arm (21) and of the unloading arm (25).

2. Apparatus according to claim 1, characterised in that each displacement drive (22, 26) of the loading device (3) and unloading device (4) has associated therewith two contact devices (56, 57) for holding the loading arm (21) and unloading arm (25) in the end positions (58, 59, 60, 61) of the displacement paths (54, 55).

3. Apparatus according to claims 1 and 2, characterised in that each contact device (56, 57) of the loading device (3) and unloading device (4) comprises a contact cylinder (62, 63) and a contact lever (64, 65).

4. Apparatus according to claims 1 and 2, characterised in that each contact lever (64, 65) of the loading device (3) and unloading device (4) comprises a contact roller (66, 67).

5. Apparatus according to claim 1, characterised in that each displacement cylinder (46 to 49) of the loading device (3) and unloading device (4) is a pneumatic cylinder.

## Revendications

1. Dispositif pour la fabrication de pièces façonnées par pressage ou similaires, comportant une presse (2), un dispositif d'alimention (3) et un dispositif de déchargement (4), dans lequel le dispositif d'alimentation (3) et le dispositif de déchargement (4) présentent chacun un support de guidage (15, 16) et un bras d'alimentation (21) et de déchargement (25) mûs par un dispositif d'actionnement en déplacement (22, 26), caractérisé en ce que chaque dispositif d'actionnement en déplacement (22, 26) du dispositif d'alimentation (3), respectivement de déchargement (4), comprend au moins deux vérins (46, 47, 48, 49) fixés à un support de guidage (15, 16), vérins dont les courses (50, 51, 52, 53) sont plus courtes que le trajet de déplacement (54, 55) du bras d'alimentation (21), respectivement du bras de déchargement (25).

2. Dispositif selon la revendication 1, caractérisé en ce que deux dispositifs de pression (56, 57) sont associés à chaque dispositif d'actionnement en déplacement (22, 26) du dispositif d'alimentation (3), respectivement de déchargement (4) pour retenir le bras d'alimentation (21), respectivement le bras de déchargement (25), dans les positions d'extrémité (58, 59, 60, 61) du trajet de déplacement (54, 55).

3. Dispositif selon les revendications 1 et 2, caractérisé en ce que chaque dispositif de pression (56, 57) dispositif d'alimentation (3), respectivement de déchargement (4) comprend cylindre de pression (62, 63) et un levier de pression (64, 65).

4. Dispositif selon les revendications 1 et 2, caractérisé en ce que chaque levier de pression (64, 65) du dispositif d'alimentation (3), respectivement de déchargement (4) présente un rouleau de serrage (66, 67).

5. Dispositif selon la revendication 1, caractérisé en ce que chaque vérin (46 à 49) du dispositif d'alimentation (3), respectivement de déchargement (4) est un vérin pneumatique.
